# FASCICULE DE BREVET EUROPEEN

(11) **EP 0 263 001 B1**
(45) Date de publication et mention de la délivrance du brevet: **29.08.1990**
(21) Numéro de dépôt: 87401953.2
(22) Date de dépôt: 01.09.1987
(51) Int. Cl.: B28D 1/02

(54) **Procédé de fabrication de gorges et de bombés pour le bâtiment, notamment pour des monuments funéraires**
Verfahren zur Herstellung von Hohlkehlen und Ausbauchungen für das Bauwesen, insbesondere für Grabdenkmäler
Method for making grooves and bulgings for constructions, in particular for funeral monuments

(30) Priorité: 10.09.1986 FR 8612661
(43) Date de publication de la demande: 06.04.1988
(73) Titulaire: LA GENERALE DU GRANIT, F-35420 LOUVIGNE DU DESERT (FR)
(72) Inventeur: Robert, Maurice, F-35300 Fougères (FR)
(74) Mandataire: Armengaud Ainé, Alain

(56) Documents cités:
- FR-A- 747 344
- US-A- 1 379 648
- US-A- 1 768 525

## Description

Cette invention concerne l'industrie du bâtiment, et plus particulièrement celle des monuments funéraires. On sait que, dans le bâtiment, on utilise des éléments décoratifs en pierre taillée qui se présentent sous la forme de gorges et de bombés (1/4 de rond). Ces éléments sont, à l'heure actuelle, largement utilisés dans la décoration des monuments funéraires. Sur les figures 1 et 2 des dessins annexés, on a représenté respectivement une pierre tombale munie de bombés et de gorges.

La technique actuellement utilisée pour réaliser des gorges et des bombés (figures 3 et 4) consiste à partir d'une baguette parallélépipédique rectangle en pierre. Pour la confection des bombés, on taille la baguette pour en arrondir le chant, en éliminant la partie hachurée (figure 3), et pour la réalisation de gorges, on creuse celles-ci dans la baguette soit par taille manuelle, soit au moyen de fraises diamantées ou de coups de disques rapprochés, suivis de casses dans la portion située entre les coups de disques. On élimine ainsi a partie hachurée (figure 4). Dans les deux cas, il faut ensuite procéder à un meulage pour obtenir l'état de surface souhaité.

Il est clair qu'un tel procédé est long et coûteux tant en main d'oeuvre qu'en matériau, les parties 11 et 13 éliminées lors de la taille étant perdues.

L'invention se propose d'apporter un procédé économique pour la réalisation de baguettes avec de tels bombés et gorges.

A cet effet, le procédé selon cette invention est caractérisé en ce qu'il consiste à percer un trou longitudinal, de diamètre désiré dans une baguette de pierre, par exemple de granit, de grande longueur, à l'aide d'une scie cloche à axe horizontal, de manière à obtenir, d'une part une carotte de diamètre voulu, et d'autre part un bloc parallèlépipédique muni d'un alesage axial ; à découper ladite carotte en quatre morceaux, selon deux plans longitudinaux perpendi- culairs, de manière à obtenir quatre baguettes bombées et à découper ledit block parallélépipédique, muni de son alésage, selon deux plans longitudinaux orthogonaux, de manière à obtenir quatre baguettes à gorges.

D'autres caractéristiques et avantages de cette invention ressortiront de la description faite ci-après en référence aux dessins annexés qui en illustrent un exemple de mise en oeuvre dépourvu de tout caractère limitatif. Sur les dessins :
- Les figures 1 et 2 représentent des monuments funéraires dans lesquels l'invention peut être mise en oeuvre ;
- Les figures 3 et 4 sont des vues en perspective illustrant l'état antérieur de la technique discuté ci-dessus ; et,
- Les figures 5 à 8 illustrent, par des vues en perspective, les étapes successives du procédé objet de cette invention.

Le matériau de départ utilisé par le procédé selon cette invention est constitué d'une baguette de pierre 16, par exemple de granit, de grande longueur, ayant la forme d'un parallélépipède. A l'aide, par exemple, d'une scie cloche diamantée à axe horizontal, on commence par percer un alésage de diamètre désiré dans la baguette 16, de manière à obtenir d'une part une carotte 18, de diamètre déterminé et, d'autre part, un bloc 16 muni d'un alésage axial correspondant (figure 5).

La carotte 18 ainsi extraite peut être utilisée en l'état ou meulée pour arriver à l'état de surface final souhaité. Selon l'invention, elle est découpée en quatre morceaux selon deux plans longitudinaux perpendiculaires, ce qui donne lieu à quatre baguettes bombées 10, 10', 10", 10"', la hauteur de chaque baguette étant égale au rayon de la scie.

Le bloc 16 muni de l'alésage axial est découpé selon deux plans longitudinaux orthogonaux, de manière à obtenir quatre baguettes à gorge 12, 12', 12", 1 >, la forme la plus courante étant le 1/4 de rond (figures 7 et 8). La baguette peut être portée à l'état de surface désiré soit avant découpage du bloc, soit après.

La description qui précède fait clairement ressortir les avantages apportés par l'invention :
- aucune perte de matière première, contrairement au procédé actuellement utilisé (figures 1 et 2) ;
- gain énorme de temps sur le travail, toutes les surfaces usinées étant utilisées.

Il demeure bien entendu que cette invention n'est pas limitée à l'exemple de mise en oeuvre décrit et représenté ici, mais qu'elle en englobe toutes les variantes, la protection étant déterminée par la teneur de la revendication.

## Revendications

Procédé de fabrication de baguettes à gorges et de baguettes à bombés, notamment pour la décoration de bâtiments et de monuments funéraires, à partir de baguettes parallélépipédiques (16) de grande longueur en pierre, telle que du granit, caractérisé en ce qu'il consiste à percer un trou longitudinal de diamètre désiré dans ladite baguette (16), à l'aide d'une scie cloche à axe horizontal, de manière à obtenir d'une part une carotte (18) de diamètre voulu, et d'autre part un bloc parallélépipédique (16) muni d'un alésage axial ; à découper ladite carotte (18) selon deux plans longitudinaux perpendiculaires, de manière à obtenir quatre baguettes bombées (10, 10', 10", 10"', et à découper ledit bloc (16) selon deux plans longitudinaux orthogonaux afin d'obtenir quatre baguettes à gorge (12, 12', 12", 12"').

## Patentansprüche

Verfahren zur Herstellung von Stäben mit Hohlkehlen und von Stäben mit Ausbauchungen, insbesondere zur Verzierung von Bauwerken und Monumenten für Gräber, aus Steinquadern (16) großer Länge wie etwa Granitquadern, dadurch gekennzeichnet, daß ein längliches Loch mit dem gewünschten Durchmesser mit Hilfe einer Glockensäge mit horizontaler Achse in den Stab (16) gebohrt wird, so daß einerseits ein Bohrkern (18) mit dem gewünschten Durchmesser und andererseits ein mit einer Axialbohrung versehener Quaderblock (16) entsteht, daß ferner der Bohrkern (18) längs zwei längsverlaufenden zueinander senkrechten Ebenen durchtrennt wird, so daß vier ausgebauchte Stäbe (10, 10', 10 ", 10 "') entstehen, und daß der Block (16) längs zwei längsverlaufenden zueinander senkrechten Ebenen durchtrennt wird, so daß vier mit einer Hohlkehle versehene Stäbe (12, 12', 12 ", 12 "') entstehen.

## Claims

Method of making grooved mouldings and bulging mouldings, notably for the decoration of buildings and funeral monuments, from parallel epipedic mouldings (16) of great length in stone, such as granite, characterized in that the method consists of making a longitudinal hole of the desired diameter in said moulding (16) by means of a bell saw with horizontal axis, in such a way as to obtain, on the one hand, a core (18) of desired diameter and, on the other hand, a parallelepipedic block (16) provided with an axial bore; of cutting said core (18) along two perpendicular longitudinal planes in such a way as to obtain four convex mouldings (10, 10', 10 ", 10 "'), and of cutting said block (16) along two perpendicular longitudinal planes in order to obtain four grooved mouldings (12, 12', 12 ", 12 "').
